# EUROPÄISCHE PATENTSCHRIFT

(11) **EP 2 395 294 B1**
(45) Veröffentlichungstag und Bekanntmachung des Hinweises auf die Patenterteilung: **11.01.2017**
(21) Anmeldenummer: 11168881.8
(22) Anmeldetag: 07.06.2011
(51) Int. Cl.: F28D 9/00, F24H 1/32, F24H 9/00, F28D 7/00, F24H 9/14, F28F 9/02

(54) **Gliederheizkessel**
Sectional boiler
Chaudière sectionnable

(30) Priorität: 11.06.2010 DE 102010023556
(43) Veröffentlichungstag der Anmeldung: 14.12.2011
(73) Patentinhaber: Robert Bosch GmbH, 70442 Stuttgart (DE)
(72) Erfinder: Jung, Gerhard, 35112 Fronhausen (DE); Buchczyk, Christian, 35578 Wetzlar (DE)

(56) Entgegenhaltungen:
- EP-A1- 1 686 328
- DE-A1-102008 013 086
- DE-A1-102008 037 762
- DE-B3-102004 023 711
- DE-C2- 4 425 302
- DE-U1- 29 621 817
- US-A- 3 618 572

## Beschreibung

Die Erfindung betrifft einen Gliederheizkessel, insbesondere einen Brennwertkessel aus Gusseisen- oder Aluminium-Werkstoffen, nach dem Oberbegriff des Patentanspruches 1.

Derartige Gliederheizkessel bestehen aus mehreren einstückig gegossenen Kesselgliedern, welche hintereinander angeordnet und wasserseitig durch Naben miteinander verbunden sind. Dabei werden die von den Kesselgliedern gebildeten Wasserkanäle und -taschen zwischen dem Rücklaufanschluss und dem Vorlaufanschluss durchströmt. In der Regel besitzen gattungsgemäße Gliederheizkessel einen unteren Rücklaufanschluss und einen oben angeordneten Vorlaufanschluss, vorzugsweise in der jeweiligen Nabe. Die Heizgase strömen vom Brennraum über nachgeschaltete Heizgaszüge zu einem Abgasstutzen und geben auf Ihrem Weg Wärme an das Kesselwasser ab.

Bei allen bisherigen Kesseln dieser Art sind die Glieder in Reihe hintereinander angeordnet. Es gibt ein ringförmiges Vorderglied, an dem eine Brennraumtür oder eine Brennerplatte befestigt werden kann, je nach Leistungsgröße ein oder mehrere ähnlich gestaltete Mittelglieder sowie ein Hinterglied. Dabei erstreckt sich der Brennraum durch Vorder- und Mittelglieder bis zum Hinterglied, welches mit seiner deckelförmigen Gestaltung den Boden des Brennraumes bildet. Alle Kesselglieder besitzen bei diesen Ausführungsformen ähnliche äußere Abmessungen, weil sie über den gesamten Kesselquerschnitt Teile von Brennraum, Heizgaszügen und Wasserraum bilden. Weiterhin sind auch Kessel für niedrige Leistungsbereiche bekannt, die aus nur zwei oder gar nur einem Kesselglied bestehen. Weiterhin werden üblicherweise mindestens zwei Zugmittel, auch Ankerstangen genannt, zum Zusammenhalten des Gliederblockes verwendet.

Hinsichtlich der Abgasführung und des Wirkungsgrades der Heizgeräte unterscheidet man zwischen Heizwerttechnik und Brennwerttechnik. Aus Gründen der Energieeinsparung kommen immer mehr Brennwertheizgeräte zur Anwendung. Der Aufbau ihres Wärmetauschers gewährt die Möglichkeit, die im Betrieb bei der Verbrennung von Brennstoff und Luft entstehenden feuchten Abgase unter den Abgastaupunkt abzukühlen. Dabei kondensiert die Feuchtigkeit der Abgase aus und es wird zusätzlich zur fühlbaren Wärme die Kondensationswärme auf das Heizwasser übertragen.

Bei einer Verwendung als Brennwertkessel muss besonders Wert auf die Werkstoffauswahl gelegt werden, denn auf Grund der Zusammensetzung des verwendeten Brennstoffs und der Verbrennungsführung sind die Abgase schadstoffbelastet und das anfallende Kondenswasser weist verschiedene Säuren in geringer Konzentration auf. Die vom Kondenswasser berührten Bauteile wie Heizflächen, Abgassammler und Abgasleitung müssen also gegenüber den Säuren resistent sein, weshalb es üblich ist, diese Bauteile aus Edelstahl, Aluminium oder Kunststoff zu fertigen. Speziell in der Ölbrennwerttechnik kommen im Allgemeinen geschweißte Edelstahlwärmetauscher zur Anwendung, wie beispielsweise auch in der DE 10 2004 023 711 B3 als Spiralrohrwicklung offenbart. Sie bieten den Vorteil, die Säurebelastung ohne Korrosion zu ertragen. Nachteilig sind die mit dem Werkstoff verbundenen hohen Kosten sowie besonders bei Schweißkonstruktionen aus Blechen die ungünstigeren Skalierbedingungen und die größeren, in räumlich engen Verhältnissen schwer montierbaren Baugrößen.

Die Wärmetauscher konventioneller Heizwertgeräte werden häufig aus Gusseisen hergestellt. Sie zeichnen sich durch hohe Robustheit und lange Lebensdauer aus. Ihr Aufbau aus zumeist identischen Gusssegmenten erlaubt eine kostengünstige Fertigung und leichte Skalierbarkeit hinsichtlich unterschiedlicher Leistungsgrößen und bietet gute Montagemöglichkeiten selbst unter engen Aufstellbedingungen. Der Werkstoff erträgt die kurzen Abgaskondensationsphasen bei Betriebsstart und kaltem Wärmetauscher sehr gut. Lediglich für den Brennwertbetrieb mit länger anhaltendem Kondenswasseranfall ist Gusseisen in seiner heutigen Form und Gestaltung nicht geeignet.

Weiterhin ist aus der DE 296 21 817 U1 ein Brennwertheizkessel mit integriertem und hydraulisch nachgeschaltetem Kompaktwärmetauscher aus korrosionsbeständigem Werkstoff bekannt. Dieser Kompaktwärmetauscher ist als separates Bauteil von zwei schalenförmigen Kesselgliedern umschlossen und wasserseitig gesondert angeschlossen. Alle Kessel mit nachgeschaltetem Wärmetauscher haben die Nachteile, dass der Montageaufwand durch die erforderlichen Rohrteile erhöht wird und der wasserseitige Widerstand ansteigt. Die Anordnung als separates, außen liegendes Bauteil bewirkt ebenfalls Abkühlverluste, die durch eine geeignete Wärmedämmung vermindert werden müssen.

Aus der DE 44 25 302 C2 ist das Anordnen von Vor- und Rücklaufanschluss in einer gemeinsamen im oberen Kesselnabe bekannt. Es wird dabei eine Mischzone im oberen Bereich eines gemeinsamen Wasserraumes ausgebildet, so dass das eintretende kalte Rücklaufwasser mit aufsteigendem heißen Vorlaufwasser vorgewärmt wird. Dadurch wird Kondensation im Bereich der Heizflächen vermieden.

Ein Gliederheizkessel gemäß des Präambles des Anspruchs 1 ist aus der Offenbarung der Dokument DE 10 2008 013 086 A1 bekannt.

Der Erfindung liegt die Aufgabe zugrunde, einen Gliederheizkessel aus Gusseisen oder Aluminium insbesondere im Hinblick auf Kompaktheit und Robustheit zu optimieren.

Erfindungsgemäß wird dies mit den Merkmalen des Patentanspruches 1 gelöst. Vorteilhafte Weiterbildungen sind den Unteransprüchen zu entnehmen.

Gekennzeichnet ist der Gliederheizkessel dadurch, dass der Wärmetauscher als Heizgaszüge jeweils ringförmige Spalte zwischen zwei benachbarten Gliedern mit einer einander zugeordneten Geometrie aufweist, welche jeweils ausgehend vom Brennraum etwa radial nach außen verlaufen und in einen Abgassammelraum auf der Außenseite der Glieder einmünden.

Die einzelnen Glieder werden heizwasserseitig seriell durchströmt, wobei das Rücklaufwasser zunächst über den Rücklaufanschluss in das Hinterglied gelangt. Dann erfolgt ein Überströmen in eine benachbartes Glied im Bereich der oberen Naben, weil die unteren Naben gegeneinander abgedichtet sind. Das Vorderglied und das mindestens eine Mittelglied werden, ausgehend von der oberen Nabe, ringförmig durchströmt, bevor das erwärmte Vorlaufwasser durch einen zum umgebenden Wasserraum abgedichteten Vorlaufkanal aus dem oberen Bereich des Vordergliedes zum Vorlaufanschluss im Hinterglied geführt wird.

In einer bevorzugten Ausführungsform sind Dichtmittel zur heizwasserseitigen Abdichtung der unteren Naben gegeneinander im direkten Bereich der jeweiligen Naben oder zwischen den Naben von zwei benachbarten Gliedern vorgesehen. Zum Beispiel können Dichtscheiben in die Verbindungsstellen eingelegt sein.

Weiterhin sind die Glieder jeweils nur an einer Stelle am Umfang hydraulisch mit Überströmöffnungen versehen und mit diesen auf mindestens einer Seite mit einem benachbarten Glied verbunden. Diese Überströmöffnungen dienen als hydraulische Verbindung in das jeweils benachbarte Glied. Jeweils im Verbindungsbereich innerhalb der Überströmöffnungen ist mindestens ein Strömungsleitmittel im Wasserraum angebracht, unter anderem auch für das Erreichen eines geringen Druckverlustes bei der Strömungsumlenkung. Dabei besteht ein Strömungsleitmittel im Verbindungsbereich des Wasserraumes vorzugsweise aus einer im Wesentlichen den Wasserraum quer aufteilenden, etwa vertikal zur Achse des Verbindungsbereiches ausgerichteten Wand, welche den jeweiligen Strömungskanal in einem Glied verschließt sowie die eintretende Strömung aus der Axial- in die Umfangsrichtung lenkt und die austretende Strömung aus der Umfangs- in die Axialrichtung ins benachbarte Glied lenkt. Vorzugsweise ist ein Strömungsleitmittel in Form einer den Wasserraum quer aufteilenden, etwa vertikal zur Achse des Verbindungsbereiches ausgerichteten Wand etwa im Winkel von 30 bis 50 Grad schräg im jeweiligen Strömungskanal eines Gliedes angeordnet.

Vorteilhafterweise befindet sich der Vorlaufkanal im Bereich der oberen Nabe oberhalb der Überströmöffnungen und führt das Vorlaufwasser aus dem oberen Bereich des Vordergliedes zum Vorlaufanschluss im Hinterglied.

In einer ersten Ausführungsform weist jedes Glied als Vorlaufkanal im Bereich der oberen Nabe miteinander korrespondierende, axial fluchtende und zum übrigen Wasserraum abgedichtete Durchbrechungen auf.

In einer zweiten Ausführungsform ist als Vorlaufkanal im Bereich der oberen Nabe ein Rohr vorgesehen, welches gleichzeitig auch als Zugmittel zum Verspannen der Glieder dient. Daher weist es am Vorlaufanschluss ein Gewinde auf und ist mit einem flanschartigen Bördelrand an einer Seite versehen, welcher an einer zugeordneten Fläche im Bereich der oberen Nabe des Vordergliedes anliegt.

Alternativ oder ergänzend dazu kann im Bereich der unteren und/oder oberen Nabe eine Schraube als Zugmittel zum Verspannen der Glieder vorgesehen sein. Dazu ist die Schraube als Zugmittel innerhalb der unteren Nabe angeordnet und weist wahlweise ein Dichtmittel zum Abdichten der benachbarten Glieder auf. Dies kann beispielsweise ein daran fixiertes Sperrelement sein.

In einer weiteren Ausführungsform ist die Schraube als Zugmittel innerhalb der oberen Nabe unterhalb des Vorlaufkanals im Bereich der Überströmöffnungen angeordnet, wobei die Schraube selbst wahlweise Strömungsleitmittel aufweist und trägt und/oder im anderen Fall mit dem Schraubenbolzen an den Gliedern angebrachte Strömungsleitmittel durchgreift.

Generell ist keine absolute wasserseitige Dichtheit innerhalb des Wärmetauscherblockes gefordert, denn ein geringes Überströmen zwischen einzelnen Gliedern in den Nabenbereichen bringt keine Nachteile für die Gesamtwasserführung. Daher ist die Abdichtung und Strömungslenkung relativ einfach durchzuführen.

Mit der Erfindung wird ein Gliederheizkessel mit bester Eignung für Brennwertbetrieb geschaffen, bei dem die positiven Werkstoffeigenschaften von Gusseisen oder Aluminium gezielt angewendet und genutzt werden, um gute Wärmeübertragungseigenschaften, Kompaktheit und Robustheit zu gewährleisten. Es werden Korrosion auslösende Betriebszustände und Belastungen durch die erfindungsgemäße Wasserführung minimiert. Durch die serielle Strömungsführung durch alle Glieder ist die Temperaturverteilung im Wärmetauscher optimiert und die Effektivität gegenüber bekannten Prinzipien gesteigert.

Auch eine Korrosionsschutzbeschichtung ist erfindungsgemäß nicht nur einfach aufzubringen und zu kontrollieren, sondern sie wird auch in den Spalten vor möglichen mechanischen Belastungen geschützt. Die Gliederbauweise bietet neben der einfachen Herstellung auch den Vorteil, durch das Einfügen weiterer Mittelglieder unterschiedliche Längen für verschiedene Feuerungs- und Wärmetauscherleistungen variabel abzudecken. Trotzdem bleiben dann alle stirnseitig angeordneten Anbauteile sowie die wasserseitigen Verbindungen gleich, weil sich alle wasserseitigen Anschlüsse gut zugänglich auf der Rückseite befinden, also im Hinterglied. Nur der umgebende zylindrische Mantel um den Abgassammelraum variiert. Wegen der niedrigen Abgastemperaturen kann dieser sogar aus Kunststoff hergestellt werden.

Die Zeichnung stellt ein Ausführungsbeispiel der Erfindung dar. Es zeigt einen Gliederheizkessel aus Gusseisen oder Aluminium:
- Fig. 1:: mit einem Rohr als Vorlaufkanal in einer perspektivischen Gesamtansicht mit einem vertikalen Schnitt,
- Fig. 2:: gemäß Fig. 1 in einem horizontalen Schnitt durch den unteren Bereich der oberen Nabe,
- Fig. 3:: mit einem angeformten Vorlaufkanal in einer perspektivischen Gesamtansicht mit einem vertikalen Schnitt und
- Fig. 4:: gemäß Fig. 3 in einem horizontalen Schnitt durch den unteren Bereich der oberen Nabe.

Der Gliederheizkessel besteht im Wesentlichen aus ringförmigen Gliedern, nämlich einem Vorderglied 1, einem deckeiförmigen Hinterglied 2 und mehreren Mittelgliedern 3. Diese bilden einen Brennraum 4 und besitzen jeweils ringförmige Wasserräume 5, 5', 5". Sie stehen miteinander über eine obere und untere Nabe 6, 6' in Verbindung.

Der vom Gliederblock gebildete Wärmetauscher weist als Heizgaszüge jeweils ringförmige Spalte 7 zwischen zwei benachbarten Gliedern 1, 2, 3 mit einer einander zugeordneten Geometrie auf, welche jeweils ausgehend vom Brennraum 4 etwa radial nach außen verlaufen und in einen nicht dargestellten, außen die Glieder 1, 2, 3 umgreifenden Abgassammelraum einmünden.

Die Glieder 1, 2, 3 werden heizwasserseitig seriell durchströmt, wobei Rücklaufwasser über den Rücklaufanschluss RL in das Hinterglied 2 gelangt und dann ein Überströmen in ein benachbartes Glied 3 von diesem bzw. zum nächsten Glied 3 im Bereich der oberen Nabe 6 erfolgt. Nach jeweiligem Umlauf in den Gliedern 3 gelangt das Heizmedium dann in das Vorderglied 1. Die unteren Naben 6' sind dazu jeweils gegeneinander abgedichtet, so dass das Vorderglied 1 und das mindestens eine Mittelglied 3 immer, ausgehend von der oberen Nabe 6, ringförmig durchströmt werden. Aus dem Vorderglied 1, insbesondere aus dem oberen Bereich, wird Vorlaufwasser durch einen zum umgebenden Wasserraum 5, 5', 5" abgedichteten Vorlaufkanal 8 aus dem oberen Bereich des Vordergliedes 1 zum Vorlaufanschluss VL im Hinterglied 2 geführt.

Zwischen den unteren Naben 6' von zwei benachbarten Gliedern 1, 2, 3 sind Dichtmittel 9, hier als Dichtscheiben gezeichnet, zur heizwasserseitigen Abdichtung der Naben 6' gegeneinander vorgesehen.

Die Glieder 1, 2, 3 sind jeweils nur an einer Stelle am Umfang hydraulisch mit Überströmöffnungen 10 als Verbindung in das jeweils benachbarte Glied 1, 2, 3 versehen. Dazu ist dort jeweils im Verbindungsbereich mindestens ein Strömungsleitmittel 11 im Wasserraum 5, 5', 5" angebracht, welches in einem Glied 1, 2, 3 die eintretende Strömung aus der Axial- in die Umfangsrichtung, und die austretende Strömung aus der Umfangs- in die Axialrichtung ins benachbarte Glied 1, 2, 3 lenkt.

Der Vorlaufkanal 8 im Bereich der oberen Nabe 6 ist oberhalb der Überströmöffnungen 10 angeordnet und führt das Vorlaufwasser aus dem oberen Bereich des Vordergliedes 1 zum Vorlaufanschluss VL im Hinterglied 2 ab.

Insbesondere gemäß den Fig. 1 ist als Vorlaufkanal 8 im Bereich der oberen Nabe 6 ein Rohr 13 vorgesehen, welches gleichzeitig auch als Zugmittel zum Verspannen der Glieder 1, 2, 3 dient, am Vorlaufanschluss VL ein nicht im Detail dargestelltes ein Gewinde aufweist und mit einem Bördelrand 14 an einer Seite versehen ist, welcher an einer zugeordneten Fläche im Bereich der oberen Nabe 6 des Vordergliedes 1 anliegt.

Insbesondere gemäß den Figuren 3 und 4 wird der Vorlaufkanal 8 im Bereich der oberen Nabe 6 durch miteinander korrespondierende, axial fluchtende und zum übrigen Wasserraum 5, 5', 5" abgedichtete Durchbrechungen 12 gebildet, welche jedes Glied 1, 2, 3 aufweist.

Im Bereich der unteren und/oder oberen Nabe 6, 6' dient eine Schraube 15 als Zugmittel zum Verspannen der Glieder 1, 2, 3. Diese Schraube 15 ist innerhalb der unteren Nabe angeordnet und kann wahlweise auch das Dichtmittel 9 zum Abdichten der benachbarten Glieder 1, 2, 3 tragen.

## Patentansprüche

1. Gliederheizkessel aus Gusseisen oder Aluminium, insbesondere Brennwertkessel, mit im Wesentlichen ringförmigen Gliedern, wobei ein Vorderglied (1), ein deckeiförmiges Hinterglied (2) und mindestens ein Mittelglied (3) vorgesehen sind, die einen Brennraum (4) mit einem im Wesentlichen umgebenden Wärmetauscher aus einem Gliederblock bilden, dessen ringförmige Wasserräume (5, 5', 5") miteinander über mindestens eine Nabe (6, 6') in Verbindung stehen und welcher spaltartige Heizgaszüge aufweist, mit einem Rücklaufanschluss (RL) im unteren und einem Vorlaufanschluss (VL) im oberen Bereich des Hintergliedes (2) sowie mit mindestens zwei Zugmitteln zum Zusammenhalten des Gliederblockes, wobei der Wärmetauscher als Heizgaszüge jeweils ringförmige Spalte (7) zwischen zwei benachbarten Gliedern (1, 2, 3) mit einer einander zugeordneten Geometrie aufweist, welche jeweils ausgehend vom Brennraum (4) etwa radial nach außen verlaufen und in einen Abgassammelraum auf der Außenseite der Glieder (1, 2, 3) einmünden,
wobei die einzelnen Glieder (1, 2, 3) heizwasserseitig seriell durchströmt werden, wobei Rücklaufwasser über den Rücklaufanschluss (RL) in das Hinterglied gelangt, **dadurch gekennzeichnet, dass** ein Überströmen in ein benachbartes Glied (1, 2, 3) nur im Bereich der oberen Nabe (6) erfolgt, alle die unteren Naben (6') gegeneinander abgedichtet sind, das Vorderglied (1) und das mindestens eine Mittelglied (3), ausgehend von der oberen Nabe (6), ringförmig durchströmt werden und wobei Vorlaufwasser durch einen zum umgebenden Wasserraum (5, 5', 5") abgedichteten Vorlaufkanal (8) aus dem oberen Bereich des Vordergliedes (1) zum Vorlaufanschluss (VL) im Hinterglied (2) geführt wird.

2. Gliederheizkessel nach Anspruch 1,
**dadurch gekennzeichnet, dass** Dichtmittel (9) zur heizwasserseitigen Abdichtung der unteren Naben (6') gegeneinander im Bereich der Naben (6, 6') oder zwischen den Naben (6, 6') von zwei benachbarten Gliedern (1, 2, 3) vorgesehen sind.

3. Gliederheizkessel nach den Ansprüchen 1 oder 2,
**dadurch gekennzeichnet, dass** die Glieder (1, 2, 3) jeweils nur an einer Stelle am Umfang hydraulisch mit Überströmöffnungen (10) versehen und mit diesen auf mindestens einer Seite mit einem benachbarten Glied (1, 2, 3) verbunden sind.

4. Gliederheizkessel nach einem der Ansprüche 1 bis 3,
**dadurch gekennzeichnet, dass** die Überströmöffnungen (10) als hydraulische Verbindung in das jeweils benachbarte Glied (1, 2, 3) vorgesehen sind, und dass jeweils im Verbindungsbereich innerhalb der Überströmöffnungen (10) mindestens ein Strömungsleitmittel (11) im Wasserraum (5, 5', 5") angebracht ist.

5. Gliederheizkessel nach einem der Ansprüche 1 bis 4,
**dadurch gekennzeichnet, dass** ein Strömungsleitmittel (11) im Verbindungsbereich des Wasserraumes (5, 5', 5") aus einer im Wesentlichen den Wasserraum (5) quer aufteilenden, etwa vertikal zur Achse des Verbindungsbereiches ausgerichteten Wand besteht, welche den jeweiligen Strömungskanal (5, 5', 5") in einem Glied (1, 2, 3) verschließt sowie die eintretende Strömung aus der Axial- in die Umfangsrichtung und die austretende Strömung aus der Umfangs- in die Axialrichtung ins benachbarte Glied (1, 2, 3) lenkt.

6. Gliederheizkessel nach einem der Ansprüche 1 bis 5,
**dadurch gekennzeichnet, dass** ein Strömungsleitmittel (11) in Form einer den Wasserraum (5, 5', 5") quer aufteilenden, etwa vertikal zur Achse des Verbindungsbereiches ausgerichteten Wand etwa im Winkel von 30 bis 50 Grad schräg im jeweiligen Wasserraum (5, 5', 5") eines Gliedes (1, 2, 3) angeordnet ist.

7. Gliederheizkessel nach einem der Ansprüche 1 bis 6,
**dadurch gekennzeichnet, dass** der Vorlaufkanal (8) im Bereich der oberen Nabe (6) oberhalb der Überströmöffnungen (10) angeordnet ist und Vorlaufwasser aus dem oberen Bereich des Vordergliedes (1) zum Vorlaufanschluss (VL) im Hinterglied (2) führt.

8. Gliederheizkessel nach einem der Ansprüche 1 bis 7,
**dadurch gekennzeichnet, dass** als Vorlaufkanal (8) im Bereich der oberen Nabe (6) jedes Glied (1, 2, 3) miteinander korrespondierende, axial fluchtende und zum übrigen Wasserraum (5, 5', 5") abgedichtete Durchbrechungen (12) aufweist.

9. Gliederheizkessel nach einem der Ansprüche 1 bis 8,
**dadurch gekennzeichnet, dass** als Vorlaufkanal (8) im Bereich der oberen Nabe (6) ein Rohr (13) vorgesehen ist, welches als Zugmittel zum Verspannen der Glieder (1, 2, 3) dient, am Vorlaufanschluss ein Gewinde aufweist und mit einem Bördelrand (14) an einer Seite versehen ist, welcher an einer zugeordneten Fläche im Bereich der oberen Nabe (6) des Vordergliedes (1) anliegt.

10. Gliederheizkessel nach einem der Ansprüche 1 bis 9,
**dadurch gekennzeichnet, dass** im Bereich der unteren und/oder oberen Nabe (6, 6') eine Schraube (15) als Zugmittel zum Verspannen der Glieder (1, 2, 3) vorgesehen ist.

11. Gliederheizkessel nach einem der Ansprüche 1 bis 10,
**dadurch gekennzeichnet, dass** die Schraube (15) als Zugmittel innerhalb der unteren Nabe (6') angeordnet ist und wahlweise ein Dichtmittel (9) zum Abdichten der benachbarten Glieder (1, 2, 3) aufweist.

12. Gliederheizkessel nach einem der Ansprüche 1 bis 11,
**dadurch gekennzeichnet, dass** die Schraube (15) als Zugmittel innerhalb der oberen Nabe (6) unterhalb des Vorlaufkanals (8) im Bereich der Überströmöffnungen (10) angeordnet ist, wobei die Schraube (15) wahlweise Strömungsleitmittel aufweist und trägt und/oder an den Gliedern (1, 2, 3) angebrachte Strömungsleitmittel (11) durchgreift.

## Claims

1. Sectional boiler made of cast iron or aluminium, in particular a condensing boiler, having essentially annular sections, there being provided a front section (1), a cover-shaped rear section (2) and at least one intermediate section (3), which form a combustion chamber (4) with an essentially surrounding heat exchanger consisting of a section block whose annular water spaces (5, 5', 5") are connected to one another via at least one hub (6, 6'), and which have gap-like hot gas flues, with a return-flow connection (RL) in the lower region and an out-flow connection (VL) in the upper region of the rear section (2), and with at least two tension means for holding the section block together, wherein the heat exchanger has, as hot gas flues, in each case annular gaps (7) between two adjacent sections (1, 2, 3) with mutually matching geometry, which gaps run approximately radially outwards from the combustion chamber (4) and open into an exhaust gas manifold on the outside of the sections (1, 2, 3), wherein the individual sections (1, 2, 3) are flowed through in series on the hot water side, wherein return-flow water arrives in the rear section via the return-flow connection (RL), **characterized in that** fluid transfer into an adjacent section (1, 2, 3) takes place only in the region of the upper hub (6), all of the lower hubs (6') are sealed with respect to one another, the front section (1) and the at least one intermediate section (3), proceeding from the upper hub (6), are flowed through in annular fashion, and wherein out-flow water is routed through an out-flow duct (8), which is sealed with respect to the surrounding water space (5, 5', 5"), from the upper region of the front section (1) to the out-flow connection (VL) in the rear section.

2. Sectional boiler according to Claim 1, **characterized in that** sealing means (9) for sealing the lower hubs (6') with respect to one another on the hot-water side are provided in the region of the hubs (6, 6') or between the hubs (6, 6') of two adjacent sections (1, 2, 3).

3. Sectional boiler according to Claim 1 or 2, **characterized in that** the sections (1, 2, 3) are each hydraulically provided with fluid transfer openings (10) at just one point on the circumference, and are connected thereby, on at least one side, to an adjacent section (1, 2, 3).

4. Sectional boiler according to one of Claims 1 to 3, **characterized in that** the fluid transfer openings (10) are provided as a hydraulic connection into the respective adjacent section (1, 2, 3), and **in that** in each case in the connection region within the fluid transfer openings (10) at least one flow guiding means (11) is installed in the water space (5, 5', 5").

5. Sectional boiler according to one of Claims 1 to 4, **characterized in that** a flow guiding means (11) in the connection region of the water space (5, 5', 5") consists of a wall that essentially divides the water space (5) transversely and is oriented approximately vertically with respect to the axis of the connection region, which wall closes the respective flow channel (5, 5', 5") in a section (1, 2, 3), and redirects the incoming flow from the axial direction to the circumferential direction, and the outgoing flow from the circumferential direction to the axial direction into the adjacent section (1, 2, 3).

6. Sectional boiler according to one of Claims 1 to 5, **characterized in that** a flow guiding means (11), in the form of a wall that transversely divides the water space (5, 5', 5") and is oriented approximately vertically with respect to the axis of the connection region, is arranged approximately at an angle of 30 to 50 degrees diagonally in the respective water space (5, 5', 5") of a section (1, 2, 3).

7. Sectional boiler according to one of Claims 1 to 6, **characterized in that** the out-flow duct (8) is arranged in the region of the upper hub (6) above the fluid transfer openings (10) and conducts out-flow water from the upper region of the front section (1) to the out-flow connection (VL) in the rear section (2).

8. Sectional boiler according to one of Claims 1 to 7, **characterized in that** each section (1, 2, 3) has, as out-flow duct (8), in the region of the upper hub (6), apertures (12) that correspond to one another, are axially aligned and are sealed with respect to the rest of the water space (5, 5', 5").

9. Sectional boiler according to one of Claims 1 to 8, **characterized in that**, as out-flow duct (8), there is provided, in the region of the upper hub (6), a pipe (13) that serves as a tension means for clamping the sections (1, 2, 3), has a thread at the out-flow connection and is provided on one side with a flanged rim (14) which bears against a dedicated surface in the region of the upper hub (6) of the front section (1).

10. Sectional boiler according to one of Claims 1 to 9, **characterized in that** a screw (15) is provided in the region of the lower and/or upper hub (6, 6'), as a tension means for clamping the sections (1, 2, 3).

11. Sectional boiler according to one of Claims 1 to 10,
**characterized in that** the screw (15) as tension means is arranged within the lower hub (6') and optionally has a sealing means (9) for sealing the adjacent sections (1, 2, 3).

12. Sectional boiler according to one of Claims 1 to 11,
**characterized in that** the screw (15) as tension means is arranged within the upper hub (6), below the out-flow duct (8) in the region of the fluid transfer openings (10), wherein the screw (15) optionally has flow guiding means and supports and/or passes through flow guiding means (11) attached to the sections (1, 2, 3).

## Revendications

1. Chaudière sectionnable en fonte ou en aluminium, en particulier chaudière à condensation, avec des éléments essentiellement annulaires, dans laquelle il est prévu un élément avant (1), un élément arrière en forme de couvercle (2) et au moins un élément intermédiaire (3), qui forment une chambre de combustion (4) avec un échangeur de chaleur essentiellement périphérique en un bloc sectionnable, dont les chambres à eau annulaires (5, 5', 5") sont en communication l'une avec l'autre par au moins un moyeu (6, 6') et qui présente des conduits de gaz chaud en forme de fentes, avec un raccord de retour (RL) dans la région inférieure et un raccord d'arrivée (VL) dans la région supérieure de l'élément arrière (2) ainsi qu'avec au moins deux moyens de traction pour solidariser le bloc sectionnable, dans laquelle l'échangeur de chaleur présente comme conduits de gaz chaud respectivement des fentes annulaires (7) entre deux éléments voisins (1, 2, 3) avec une géométrie associée l'un à l'autre, qui s'étendent environ radialement vers l'extérieur respectivement à partir de la chambre de combustion (4) et qui débouchent dans une chambre de collecte de gaz d'échappement sur le côté extérieur des éléments (1, 2, 3), dans laquelle les éléments individuels (1, 2, 3) sont parcourus en série du côté de l'eau chaude, dans laquelle l'eau de retour arrive dans l'élément arrière par le raccord de retour (RL), **caractérisée en ce qu'**un débordement dans un élément voisin (1, 2, 3) ne se produit que dans la région du moyeu supérieur (6), tous les moyeux inférieurs (6') sont étanches l'un par rapport à l'autre, l'élément avant (1) et ledit au moins un élément intermédiaire (3) sont parcourus sous forme d'anneau à partir du moyeu supérieur (6) et dans laquelle l'eau d'arrivée est conduite à travers un canal d'arrivée (8) étanche par rapport à la chambre à eau environnante (5, 5', 5") à partir de la région supérieure de l'élément avant (1) jusqu'au raccord d'arrivée (VL) dans l'élément arrière (2).

2. Chaudière sectionnable selon la revendication 1, **caractérisée en ce qu'**il est prévu des moyens d'étanchéité (9) pour l'étanchéité du côté de l'eau chaude des moyeux inférieurs (6') l'un par rapport à l'autre dans la région des moyeux (6, 6') ou entre les moyeux (6, 6') de deux éléments voisins (1, 2, 3).

3. Chaudière sectionnable selon une des revendications 1 ou 2, **caractérisée en ce que** les éléments (1, 2, 3) ne sont munis qu'en un point en périphérie au point de vue hydraulique d'ouvertures de débordement (10) et ils sont reliés avec celles-ci à un élément voisin (1, 2, 3) sur au moins un côté.

4. Chaudière sectionnable selon l'une quelconque des revendications 1 à 3, **caractérisée en ce que** les ouvertures de débordement (10) sont prévues comme communication hydraulique dans l'élément respectivement voisin (1, 2, 3), et **en ce qu'**au moins un moyen de guidage d'écoulement (11) dans la chambre à eau (5, 5', 5") est installé respectivement dans la région de communication à l'intérieur des ouvertures de débordement (10).

5. Chaudière sectionnable selon l'une quelconque des revendications 1 à 4, **caractérisée en ce qu'**un moyen de guidage d'écoulement (11) dans la région de communication de la chambre à eau (5, 5', 5") se compose d'une paroi divisant essentiellement la chambre à eau (5) transversalement et orientée environ verticalement par rapport à l'axe de la région de communication, qui ferme le canal d'écoulement respectif (5, 5', 5") dans un élément (1, 2, 3) et qui dévie l'écoulement entrant de la direction axiale à la direction périphérique et l'écoulement sortant de la direction périphérique à la direction axiale dans l'élément voisin (1, 2, 3).

6. Chaudière sectionnable selon l'une quelconque des revendications 1 à 5, **caractérisée en ce qu'**un moyen de guidage d'écoulement (11) sous la forme d'une paroi divisant transversalement la chambre à eau (5, 5', 5") et orientée environ verticalement par rapport à l'axe de la région de communication est disposé avec un angle de 30 à 50 degrés en oblique dans la chambre à eau respective (5, 5', 5") d'un élément (1, 2, 3).

7. Chaudière sectionnable selon l'une quelconque des revendications 1 à 6, **caractérisée en ce que** le canal d'arrivée (8) est disposé dans la région du moyeu supérieur (6) au-dessus des ouvertures de débordement (10) et conduit l'eau d'arrivée depuis la région supérieure de l'élément avant (1) jusqu'au raccord d'arrivée (VL) dans l'élément arrière (2).

8. Chaudière sectionnable selon l'une quelconque des revendications 1 à 7, **caractérisée en ce que** comme canal d'arrivée (8) dans la région du moyeu supérieur (6) chaque élément (1, 2, 3) présente des passages (12) communiquant l'un avec l'autre, alignés axialement et étanches par rapport au reste de la chambre à eau (5, 5' 5").

9. Chaudière sectionnable selon l'une quelconque des revendications 1 à 8, **caractérisée en ce qu'**il est prévu comme canal d'arrivée (8) dans la région du moyeu supérieur (6) un tube (13), qui sert de moyen de traction pour le serrage des éléments (1, 2, 3), présente un filet au raccord d'arrivée et est muni d'un bord relevé (14) sur un côté, qui s'applique sur une face associée dans la région du moyeu supérieur (6) de l'élément avant (1).

10. Chaudière sectionnable selon l'une quelconque des revendications 1 à 9, **caractérisée en ce qu'**il est prévu dans la région du moyeu inférieur et/ou supérieur (6, 6') une vis (15) comme moyen de traction pour le serrage des éléments (1, 2, 3).

11. Chaudière sectionnable selon l'une quelconque des revendications 1 à 10, **caractérisée en ce que** la vis (15) est disposée en tant que moyen de traction à l'intérieur du moyeu inférieur (6') et présente au choix un moyen d'étanchéité (9) pour assurer l'étanchéité des éléments voisins (1, 2, 3).

12. Chaudière sectionnable selon l'une quelconque des revendications 1 à 11, **caractérisée en ce que** la vis (15) est disposée en tant que moyen de traction à l'intérieur du moyeu supérieur (6) en dessous du canal d'arrivée (8) dans la région des ouvertures de débordement (10), dans laquelle au choix la vis (15) présente et porte des moyens de guidage d'écoulement et/ou traverse des moyens de guidage d'écoulement (11) installés sur les éléments (1, 2, 3).
